# EUROPÄISCHE PATENTANMELDUNG

(11) **EP 4 703 526 A1**
(43) Veröffentlichungstag der Anmeldung: **04.03.2026**
(21) Anmeldenummer: 25198229.4
(22) Anmeldetag: 26.08.2025
(51) Int. Cl.: E04B 1/82, E04B 9/00, F21V 21/096

(54) **HALTESYSTEM**

(30) Priorität: 30.08.2024 DE 102024124923
(71) Anmelder: LINDNER SE, 94424 Arnstorf (DE)
(72) Erfinder: Busse, Simon, 70190 Stuttgart (DE); Wiedemann, Christian, 94550 Künzing (DE)
(74) Vertreter: Lichtnecker, Markus Christoph

(57) **Zusammenfassung**

Die Erfindung betrifft ein Haltesystem mit wenigstens einer länglichen Halteschiene und zumindest einem Funktionselement, wobei die Halteschiene eine Befestigungsvorrichtung zur Befestigung an einer Wand und/oder einer Decke aufweist, und wobei das Funktionselement magnetisch an der Halteschiene befestigt oder befestigbar ist.

## Beschreibung

Die Erfindung betrifft ein Haltesystem mit wenigstens einer länglichen Halteschiene und zumindest einem Funktionselement, wobei die Halteschiene eine Befestigungsvorrichtung zur Befestigung an einer Wand und/oder einer Decke aufweist.

Funktionselemente, z.B. Schallabsorber, werden bisher meist unmittelbar, also ohne Halteschiene, an einer Wand oder Decke verschraubt.

Nachteilig daran ist, dass die Befestigung vergleichsweise zeitintensiv ist. Ferner sind bisherige Haltesysteme nicht variabel einsetzbar.

Es ist daher eine Aufgabe der Erfindung, ein Haltesystem zu schaffen, welches eine schnelle und/oder variable Montage ermöglicht.

Die Lösung dieser Aufgabe erfolgt durch den Gegenstand des unabhängigen Anspruchs.

Erfindungsgemäß weist das Haltesystem wenigstens oder genau eine längliche Halteschiene sowie zumindest oder genau ein Funktionselement auf.

Beispielsweise können mehrere, z.B. zwei, drei, vier, fünf, sechs, sieben, acht, neun, zehn oder mehr, Halteschienen und/oder Funktionselemente vorgesehen sein.

Bevorzugt können die Halteschienen vertikal und/oder horizontal montierbar bzw. montiert sein.

Die Anzahl an Funktionselementen kann z.B. der Anzahl an Halteschienen entsprechen. Alternativ kann die Anzahl an Funktionselementen größer sein als die Anzahl an Halteschienen. Beispielsweise können mehrere, z.B. zwei, drei, vier, fünf oder mehr, Funktionselemente an derselben Halteschiene befestigbar bzw. befestigt sein.

Das Funktionselement kann vorzugsweise plattenförmig und/oder paneelförmig sein.

Die Halteschienen und Funktionselemente können als Bausatz beliebig miteinander kombiniert werden. Die Anzahl, Größe und/oder Position der Halteschienen und/oder der Funktionselemente kann an den Bedarf bzw. die örtlichen Gegebenheiten angepasst sein.

Die Funktionselemente können baugleich ausgebildet sein oder sich von den Abmessungen und/oder der Funktion voneinander unterscheiden.

Der modulartige Aufbau der Bauteile ermöglicht eine variable Montage und/oder einen multifunktionalen Einsatz.

Vorzugsweise kann die Halteschiene ein Kunststoff- und/oder Metallmaterial, z.B. Aluminium oder Stahl, aufweisen oder daraus bestehen.

Das Funktionselement kann hingegen beispielsweise ein Textil-, Glas- und/oder Kunststoffmaterial, zum Beispiel Polyester, z.B. thermoplastisches Polyethylenterephthalat (PET), aufweisen oder daraus bestehen.

Das Funktionselement kann z.B. eine Länge zwischen 0,2 m und 3,0 m aufweisen. Beispielsweise kann das Funktionselement zwischen 0,5 m und 0,7 m, z.B. 0,6 m, zwischen 1,0 m und 1,5 m, z.B. 1,25 m, oder zwischen 1,8 m und 2,0 m, z.B. 1,9 m, lang sein. Die Breite kann z.B. zwischen 0,2 m und 0,5 m, z.B. 0,39 m, betragen. Vorzugsweise haben sämtliche Funktionselemente - auch bei unterschiedlichen Längen - dieselbe Breite.

Die Halteschiene weist eine Befestigungsvorrichtung zur Befestigung an einer Wand und/oder einer Decke auf.

Die Halteschiene ist somit zur Befestigung an einer Wand und/oder einer Decke ausgebildet bzw. kann hierzu verwendet werden.

Beispielsweise kann die Befestigungsvorrichtung eine Aussparung, z.B. ein Schraubloch, für eine Schraube aufweisen. Die Halteschiene kann an der Aussparung, z.B. mittels einer Schraube, an der Wand und/oder der Decke festgeschraubt werden.

Das Funktionselement ist magnetisch an der Halteschiene befestigt oder befestigbar.

Dies ermöglicht eine werkzeuglose Montage bzw. Demontage des Funktionselements an bzw. von der Halteschiene.

Hierbei kann das Funktionselement vorzugsweise wenigstens oder genau einen Magneten aufweisen. Bevorzugt weist das Funktionselement mehrere, z.B. zwei, drei, vier, fünf, sechs, sieben, acht, neun, zehn oder mehr, Magnete auf.

Der Magnet kann am Funktionselement vorzugsweise unlösbar befestigt sein. Beispielsweise kann der Magnet am Funktionselement verklebt sein. Alternativ oder zusätzlich kann das Funktionselement eine Fräsung für den Magneten aufweisen.

Als Magnet kann z.B. ein Magnet von Fidlock^{®} verwendet werden.

Dadurch, dass das Funktionselement magnetisch an der Halteschiene befestigt wird, wird eine einfache, schnelle, kostengünstige und/oder sichere Montage ermöglicht.

Weiterbildungen der Erfindung sind auch den abhängigen Ansprüchen, der Beschreibung sowie den beigefügten Zeichnungen zu entnehmen.

Gemäß einer Ausführungsform ist das Funktionselement als Schallabsorber ausgebildet.

Der Schallabsorber kann vorzugsweise ein schalldämmendes und/oder Raumschall absorbierendes Material aufweisen oder daraus bestehen.

Über das Haltesystem kann somit wenigstens ein Schallabsorber an der Wand und/oder der Decke befestigt werden.

Es war überraschend, dass ein Schallabsorber magnetisch an einer Halteschiene befestigt werden kann.

Der Schallabsorber kann beispielsweise in mehreren, z.B. drei, unterschiedlichen Größen vorliegen.

Der Magnet kann in die Rückseite des Schallabsorbers integriert oder daran befestigt sein.

Nach einer weiteren Ausführungsform ist das Funktionselement als Beleuchtungsvorrichtung ausgebildet.

Die Farben der Beleuchtungsvorrichtungen sind grundsätzlich beliebig. Beispielsweise können Beleuchtungsvorrichtungen mit unterschiedlichen Farben kombiniert werden. Auch kann z.B. die Farbe des Lichts, beispielsweise mittels einer Steuerungsvorrichtung, geändert werden.

Über das Haltesystem kann wenigstens eine Beleuchtungsvorrichtung an der Wand und/oder der Decke befestigt werden.

Es war überraschend, dass eine Beleuchtungsvorrichtung magnetisch an einer Halteschiene befestigt werden kann.

Die Beleuchtungsvorrichtung kann beispielsweise in mehreren, z.B. drei, unterschiedlichen Größen vorliegen. Bevorzugt kann die Größe der Beleuchtungsvorrichtung an die Größe der Schallabsorber angepasst sein.

Der Magnet kann in die Rückseite der Beleuchtungsvorrichtung integriert oder daran befestigt sein.

Beispielsweise kann an einer Halteschiene sowohl wenigstens ein Schallabsorber als auch zumindest eine Beleuchtungsvorrichtung angeordnet sein.

Gemäß einer weiteren Ausführungsform weist das Funktionselement wenigstens oder genau eine ebene Fläche auf.

Beispielsweise kann die Beleuchtungsvorrichtung eine flache Oberseite aufweisen. Diese kann im montierten Zustand z.B. parallel zur Wand bzw. zur Decke orientiert sein.

Nach einer weiteren Ausführungsform ist das Funktionselement flügelförmig ausgebildet.

Beispielsweise kann die Oberseite gebogen, geschwungen, abgewinkelt und/oder gefaltet sein.

Vorzugsweise weist die Oberseite wenigstens oder genau zwei unterschiedlich geneigte, z.B. ebene, Flächen auf. Bevorzugt ist die Oberseite achsensymmetrisch ausgebildet.

Gemäß einer weiteren Ausführungsform ist eine Sicherungsvorrichtung vorgesehen, die dazu ausgebildet ist, ein Lösen des Funktionselements von der Halteschiene in lediglich eine Richtung, z.B. nach oben, zu ermöglichen.

Wird das Haltesystem an einer Wand montiert, ist das Funktionselement vorzugsweise an der Halteschiene schwerkraftgesichert befestigt. Das Funktionselement wird hierbei von der Halterschiene gelöst, indem dieses nach oben bewegt wird.

Die Sicherungsvorrichtung kann beispielsweise ein Führungselement, z.B. eine Führungsschiene, und/oder eine Fräsung, z.B. des verwendeten Magneten und/oder der verwendeten Magnethalterung, aufweisen oder daraus bestehen.

Die Magnethalterung ist vorzugsweise an der Halteschiene und/oder am Funktionselement angeordnet.

Beispielsweise kann die Magnethalterung im Wesentlichen kreisförmig ausgebildet sein. Als Sicherungsvorrichtung kann die Magnethalterung z.B. als Sekante abgetrennt sein und/oder eine Kerbe oder Lasche aufweisen. Damit ist die Montagerichtung bzw. Demontagerichtung automatisch vorgegeben.

Nach einer weiteren Ausführungsform weist die Halteschiene eine Grundschiene und wenigstens eine, an der Grundschiene befestigte oder befestigbare Montageschiene auf.

Die Halteschiene ist hierbei zumindest zweiteilig ausgebildet.

Die Grundschiene kann beispielsweise an der Wand und/oder Decke befestigt werden.

Das Funktionselement wird an der Montageschiene befestigt.

Beispielsweise kann die Grundschiene gleich lang oder länger sein als die Montageschiene.

Auf diese Weise ist es möglich, dass zum Beispiel mehrere Montageschienen an derselben Grundschiene befestigt werden. Dies ermöglicht einen variablen Aufbau.

Die Grundschiene und/oder die Montageschiene kann z.B. eine Länge zwischen 0,2 m und 3,0 m aufweisen. Beispielsweise kann die Grundschiene und/oder die Montageschiene zwischen 0,5 m und 0,7 m, z.B. 0,6 m, zwischen 1,0 m und 1,5 m, z.B. 1,25 m, oder zwischen 1,8 m und 2,0 m, z.B. 1,9 m, lang sein.

Die Grundschiene und/oder die Montageschiene können beispielsweise aneinander verschraubt sein. Hierzu können die Grundschiene und/oder die Montageschiene Schraublöcher aufweisen.

Vorzugsweise sind mehrere Schraublöcher, z.B. als vordefinierte Lochgruppe, vorgesehen. Die gewünschten Schraublöcher können somit je nach Bedarf und/oder örtlichen Begebenheiten ausgewählt werden.

Es ist bevorzugt eine gewisse Toleranz bzw. ein Verstellbereich bei der Befestigung der Montageschiene an der Grundschiene vorhanden. Beispielsweise Unebenheiten der Wand können dadurch ausgeglichen und/oder eine passgenaue Ausrichtung erreicht werden.

Gemäß einer weiteren Ausführungsform weist die Grundschiene und/oder die Montageschiene einen U-förmigen Querschnitt auf.

Beispielsweise kann es sich bei der Grundschiene und/oder der Montageschiene um ein Stangenpressprofil handeln.

Vorzugsweise ist die Querschnittsfläche der Grundschiene größer als die Querschnittsfläche der Montageschiene oder umgekehrt.

Nach einer weiteren Ausführungsform sind die Grundschiene und die Montageschiene ineinander gesteckt bzw. steckbar und/oder aneinander verschraubt bzw. verschraubbar.

Beispielsweise können die Grundschiene und die Montageschiene entgegengesetzt aufeinander gesteckt werden.

Gemäß einer weiteren Ausführungsform weist die Halteschiene eine Elektronik auf.

Beispielsweise kann die Elektronik ein Stromkabel, ein Netzteil, eine Batterie, einen Akkumulator, eine Steuerungsvorrichtung, eine Beleuchtung, z.B. wenigstens eine LED, und/oder ein Vorschaltgerät aufweisen.

Die Technik kann gewissermaßen in die Halteschiene integriert sein.

Ist das Funktionselement als Schallabsorber ausgebildet, kann z.B. wenigstens eine LED-Leiste und/oder ein Lichtkanal an der Halteschiene befestigt sein. So kann der Schallabsorber indirekt von hinten beleuchtet werden.

Ist das Funktionselement als Beleuchtungsvorrichtung ausgebildet, kann z.B. die für die Beleuchtungsvorrichtung benötigte Elektronik in der Halteschiene verbaut sein.

Alle hier beschriebenen Aspekte, Ausführungsformen und Merkmale der Erfindung können, vorzugsweise auch losgelöst von der konkreten Ausgestaltung, in deren Zusammenhang sie erwähnt werden, jeweils miteinander kombiniert werden. Vorzugsweise können alle Gegenstände der abhängigen Ansprüche untereinander und mit dem Gegenstand des unabhängigen Anspruchs kombiniert werden.

Generell wird bemerkt, dass Begriffe wie "ein" bzw. "eine" nicht zwingend "genau ein" bzw. "genau eine" bedeuten, wobei dies ebenso möglich ist. Die Begriffe "ein" bzw. "eine" können daher als "mindestens oder genau ein" bzw. "mindestens oder genau eine" verstanden werden. Die Verwendung des Singulars schließt vorzugsweise das Vorliegen der Bauteile im Plural mit ein und umgekehrt.

Es wird festgehalten, dass "vorzugsweise" und "bevorzugt" als "preferably" auf Englische übersetzt werden können. Ein durch "vorzugsweise" oder "bevorzugt" eingeleitetes Merkmal ist rein fakultativ, kann weggelassen werden und stellt keine Einschränkung, beispielsweise der Ansprüche, dar.

Die Erfindung wird im Folgenden beispielhaft unter Bezugnahme auf die Zeichnungen beschrieben. Es zeigen:
- Fig. 1: eine vordere Perspektivansicht einer Ausführungsform eines Schallabsorbers eines erfindungsgemäßen Haltesystems,
- Fig. 2: eine hintere Perspektivansicht des Schallabsorbers gemäß Fig. 1,
- Fig. 3: eine Vorderansicht des Schallabsorbers gemäß Fig. 1,
- Fig. 4: eine Draufsicht des Schallabsorbers gemäß Fig. 1,
- Fig. 5: eine vordere Perspektivansicht einer Ausführungsform eines erfindungsgemäßen Haltesystems,
- Fig. 6: eine hintere Perspektivansicht des Haltesystems gemäß Fig. 5,
- Fig. 7: eine vordere Explosionsansicht des Haltesystems gemäß Fig. 5,
- Fig. 8: eine hintere Explosionsansicht des Haltesystems gemäß Fig. 5,
- Fig. 9: vordere Perspektivansichten verschiedener Ausführungsformen erfindungsgemäßer Haltesysteme,
- Fig. 10: hintere Perspektivansichten der Haltesysteme gemäß Fig. 9,
- Fig. 11: eine Draufsicht einer Ausführungsform einer Magnethalterung mit integrierter Sicherungsvorrichtung eines erfindungsgemäßen Haltesystems,
- Fig. 12: eine Draufsicht einer weiteren Ausführungsform einer Magnethalterung mit integrierter Sicherungsvorrichtung eines erfindungsgemäßen Haltesystems, und
- Fig. 13: eine Draufsicht einer weiteren Ausführungsform einer Magnethalterung mit integrierter Sicherungsvorrichtung eines erfindungsgemäßen Haltesystems.

Zunächst ist zu bemerken, dass die dargestellten Ausführungsformen rein beispielhafter Natur sind. So können einzelne Merkmale nicht nur in der gezeigten Kombination, sondern auch in Alleinstellung oder in anderen technisch sinnvollen Kombinationen realisiert sein. Beispielsweise können die Merkmale einer Ausführungsform beliebig mit Merkmalen einer anderen Ausführungsform kombiniert werden. Die Anzahl, Länge, Breite, Form und/oder Position der Halteschienen und/oder der Funktionselemente ist grundsätzlich beliebig. Die dargestellten Schallabsorber können beliebig durch Beleuchtungsvorrichtungen ersetzt werden und umgekehrt.

Enthält eine Figur ein Bezugszeichen, welches im unmittelbar zugehörigen Beschreibungstext nicht erläutert wird, so wird auf die entsprechenden vorhergehenden bzw. nachfolgenden Ausführungen in der Figurenbeschreibung Bezug genommen. So werden für gleiche bzw. vergleichbare Bauteile in den Figuren dieselben Bezugszeichen verwendet und diese nicht nochmals erläutert.

Fig. 1 bis 4 zeigen verschiedene Ansichten einer Ausführungsform eines als Schallabsorber 10 ausgebildeten Funktionselements.

Der Schallabsorber 10 ist flügelförmig ausgebildet. Die beiden Flügel 12, 14 können abgewinkelt und/oder als ebene Flächen ausgebildet sein.

Beispielsweise können die Flügel 12, 14 jeweils um einen Winkel zwischen 10° und 70°, vorzugsweise zwischen 20° und 30°, abgewinkelt sein.

In Fig. 5 bis 8 ist eine mögliche Ausführungsform eines Haltesystems gezeigt.

An einer Halteschiene 16 sind zwei Schallabsorber 10 angeordnet. Zwischen den Schallabsorbern 10 ist eine Beleuchtungsvorrichtung 18 als Funktionselement vorgesehen.

Die Beleuchtungsvorrichtung 18 kann als ebene Fläche ausgebildet sein. Alternativ kann die Beleuchtungsvorrichtung 18 auch beispielsweise flügelförmig ausgebildet sein oder jede andere beliebige Form annehmen.

Wie in den Explosionsansichten in Fig. 7 und 8 zu sehen ist, ist die Halteschiene 16 mehrteilig ausgebildet.

Die Halteschiene 16 weist eine Grundschiene 20 und eine oder mehrere Montageschienen 22 auf.

Die Grundschiene 20 weist eine als Schraubaussparungen 24 ausgebildete Befestigungsvorrichtung zur Befestigung an einer Wand und/oder einer Decke auf.

Die Montageschienen 22 können auf die Grundschiene 20 aufgesteckt und über Schraublöcher 25 verschraubt werden. Durch mehrere, nebeneinander angeordnete Schraublöcher 25 kann ein gewisses Spiel vorhanden sein, um Toleranzen ausgleichen zu können.

Optional kann ein Zwischenstück 26 zwischen zwei Montageschienen 22 vorgesehen sein.

In der Halteschiene 16 kann eine Elektronik 28, z.B. ein Vorschaltgerät, verbaut sein.

Die Funktionselemente 10, 18 können über Magnete 30 an der Halteschiene 16 befestigt werden. Dies ermöglicht eine schnelle und einfache Montage bzw. Demontage.

In den Fig. 9 und 10 sind verschiedene Ausführungsformen gezeigt.

Die Länge der Halteschienen 16, z.B. der Grundschienen 20 und/oder der Montageschienen 22, kann beliebig gewählt werden.

Auch die Größe der Funktionselemente 10, 18 kann beliebig variiert werden. Je nach den Anforderungen und/oder örtlichen Gegebenheiten können z.B. größere und kleinere Funktionselemente 10, 18 miteinander kombiniert werden.

Vorzugsweise werden die Halteschienen 16 im montierten Zustand von den Funktionselementen 10, 18 verdeckt.

Durch die Variabilität kann selbst hohen Anforderungen an das Design und/oder die Ästhetik entsprochen werden.

Vor Ort können beliebig viele und/oder beliebig ausgebildete Haltesysteme miteinander kombiniert und/oder beispielsweise nebeneinander und/oder übereinander montiert werden.

Fig. 11 zeigt eine zumindest im Wesentlichen kreisförmig ausgebildete Magnethalterung 32. Als Sicherungsvorrichtung 34 ist die Magnethalterung 32 als Sekante abgetrennt.

Alternativ oder zusätzlich kann, wie in Fig. 12 dargestellt ist, die Montagehalterung 32 eine Kerbe als Sicherungsvorrichtung 34 aufweisen.

Anstatt oder zusätzlich zu einer Kerbe kann, wie in Fig. 13 gezeigt ist, eine Lasche als Sicherungsvorrichtung 34 vorgesehen sein.

Durch die Sicherungsvorrichtung 34 ist die Montagerichtung bzw. Demontagerichtung automatisch vorgegeben.

Ein Lösen des Funktionselements 10, 18 von der Halteschiene 16 ist daher lediglich in eine Richtung möglich.

### Bezugszeichenliste

- 10: Schallabsorber, Funktionselement
- 12: Flügel
- 14: Flügel
- 16: Halteschiene
- 18: Beleuchtungsvorrichtung, Funktionselement
- 20: Grundschiene
- 22: Montageschiene
- 24: Schraubaussparung, Befestigungsvorrichtung
- 25: Schraubloch
- 26: Zwischenstück
- 28: Elektronik, Vorschaltgerät
- 30: Magnet
- 32: Magnethalterung
- 34: Sicherungsvorrichtung

## Patentansprüche

1. Haltesystem mit
wenigstens einer länglichen Halteschiene (16) und
zumindest einem Funktionselement (10, 18), wobei die Halteschiene (16) eine Befestigungsvorrichtung (24) zur Befestigung an einer Wand und/oder einer Decke aufweist, und wobei
das Funktionselement (10, 18) magnetisch an der Halteschiene (16) befestigt oder befestigbar ist.

2. Haltesystem nach Anspruch 1,
**dadurch gekennzeichnet,**
**dass** das Funktionselement als Schallabsorber (10) ausgebildet ist.

3. Haltesystem nach Anspruch 1 oder 2,
**dadurch gekennzeichnet,**
**dass** das Funktionselement als Beleuchtungsvorrichtung (18) ausgebildet ist.

4. Haltesystem nach einem der vorhergehenden Ansprüche,
**dadurch gekennzeichnet,**
**dass** das Funktionselement (10, 18) wenigstens oder genau eine ebene Fläche aufweist.

5. Haltesystem nach einem der vorhergehenden Ansprüche,
**dadurch gekennzeichnet,**
**dass** das Funktionselement (10, 18) flügelförmig ausgebildet ist.

6. Haltesystem nach einem der vorhergehenden Ansprüche,
**dadurch gekennzeichnet,**
**dass** eine Sicherungsvorrichtung (34) vorgesehen ist, die dazu ausgebildet ist, ein Lösen des Funktionselements (10, 18) von der Halteschiene (16) in lediglich eine Richtung zu ermöglichen.

7. Haltesystem nach einem der vorhergehenden Ansprüche,
**dadurch gekennzeichnet,**
**dass** die Halteschiene (16) eine Grundschiene (20) und wenigstens eine, an der Grundschiene (20) befestigte oder befestigbare Montageschiene (22) aufweist.

8. Haltesystem nach Anspruch 7,
**dadurch gekennzeichnet,**
**dass** die Grundschiene (20) und/oder die Montageschiene (22) einen U-förmigen Querschnitt aufweist.

9. Haltesystem nach Anspruch 7 oder 8,
**dadurch gekennzeichnet,**
**dass** die Grundschiene (20) und die Montageschiene (22) ineinander gesteckt und/oder aneinander verschraubt sind.

10. Haltesystem nach einem der vorhergehenden Ansprüche,
**dadurch gekennzeichnet,**
**dass** die Halteschiene (16) eine Elektronik (28) aufweist.
